# EUROPÄISCHE PATENTSCHRIFT

(11) **EP 1 792 971 B1**
(45) Veröffentlichungstag und Bekanntmachung des Hinweises auf die Patenterteilung: **29.08.2012**
(21) Anmeldenummer: 06025158.4
(22) Anmeldetag: 05.12.2006
(51) Int. Cl.: C11C 5/00

(54) **Kerze und Herstellungsverfahren einer Kerze**
Candle and method for manufacturing a candle
Bougie et son procédé de fabrication

(30) Priorität: 28.06.2006 DE 102006030123; 05.12.2005 DE 102005058108
(43) Veröffentlichungstag der Anmeldung: 06.06.2007
(73) Patentinhaber: Richard Wenzel GmbH & Co KG, 63741 Aschaffenburg (DE)
(72) Erfinder: Jaksch, Andreas, 63864 Glattbach (DE)
(74) Vertreter: Thürer, Andreas

(56) Entgegenhaltungen:
- EP-A1- 1 054 054
- WO-A-02/33315
- WO-A-03/016443
- US-B1- 6 220 855

## Beschreibung

Die Erfindung betrifft eine Kerze, ein Herstellungsverfahren einer solchen Kerze sowie eine Kombination aus einer Kerze und einer Haltevorrichtung.

Bekannt sind Kerzen mit Dochtbereichen aufgebaut mit einer planen Metallplatte, die an dem Kerzenboden angesetzt ist.

Nachteilig ist, dass eine derartige Vorrichtung keine ausreichende Sicherheit gegen ein Auslaufen des wachses oder eine Temperaturübertragung in einen an die Kerze angrenzenden Bereich bietet. Die Vorkehrungen schränken darüber hinaus die Gestaltungsmöglichkeiten sowie insgesamt die ästhetische Wirkung einer Gestaltung mit solchen Kerzen ein.

WO 03/016443 A zeigt einen Dochthalter aus einem nicht brennbaren Kunststoffmaterial, der eine Bohrung aufweist, in die der Docht eingesteckt ist. Nachteilig ist, dass durch die Höherstellung des Dochts allein keine ausreichende Sicherheit für die Kerze erreicht wird, so dass beispielsweise ein Brennen ohne einen umgebenden Behälter ein nicht akzeptables Risiko birgt.

WO 02/33315 A zeigt eine Kerze mit einem Dochthalter in einem Kerzengefäß der jedoch keine Sicherheit gegen ein Durchbrennen aufweist.

EP-A1-1 054 054 zeigt eine Kerze auf einem Teller (display) mit einem Dochthalter mit einem im wesentlichen offenen Rand, der zum Ziel einen minimalen Abstand des Dochts vom Teller hat, da ein möglichst vollständiger Wachsverbrauch erreicht werden soll.

Nachteilig ist die nicht gewährleistete Sicherheit, falls die Kerze ohne Teller betrieben werden sollte.

US-B1-6 220 855 zeigt eine Kerze, die auf einem erhöhten Halter mit einem Dornfortsatz steht. Nachteilig ist, dass Wachs in größeren Mengen heruntertropft und ein Sicherheitsrisiko darstellt.

Es ist Aufgabe der vorliegenden Erfindung, auf einfache Weise eine sichere Halterung für Kerzen zu gewährleisten.

Es ist eine weitere Aufgabe der Erfindung, die Dichtigkeit einer Halterung für Kerzen gegen das Auslaufen von Wachs oder gegen die Verbreitung des Kerzenfeuers anzugeben.

Es ist eine weitere Aufgabe der Erfindung, eine Halterung anzugeben, die das Umfallen des Dochtes sowie eine Verbreitung des Kerzenfeuers verhindert.

Es ist eine weitere Aufgabe der Erfindung, die ästhetische Wirkung einer Kerze voll zur Geltung zubringen, ohne bei den ästhetischen Gestaltungsmöglichkeiten Einschränkungen oder Abstriche in Kauf nehmen zu müssen.

Diese Aufgaben werden gelöst durch eine Kerze mit einem Dochtbereich, wobei der Dochtbereich einen Dochthalteeinsatz aufweist mit einem Befestigungsbereich für den Docht und einen Abstandsbereich zur Aufrechterhaltung eines vorbestimmten Abstands zu einem Kerzenboden der Kerze, wobei der Abstandsbereich des Dochthalteeinsatzes mit einer zum Kerzenboden hin geöffneten Aushöhlung ausgebildet ist, wobei der Docht in einer kraftschlüssigen Form im Befestigungsbereich festgequetscht ist.

Die Erfindung bietet den Vorteil, dass auf einfache Weise eine sicheres Selbstverlöschen der Kerze gewährleistet ist. Zudem wird ein Auslaufen von Kerzenwachs oder eine Entfernung des Wachses unter eine vorbestimmte Höhe in der Umgebung des Dochtes der Kerze verhindert, da der Docht im Befestigungsbereich verlöscht und durch die Isolierung durch den Abstandsbereich kein weiteres Wachs nachgezogen werden kann. Die Kerze ist universell mit verschiedenen Haltevorrichtungen verwendbar, beispielsweise sowohl für einen Halter mit einer ringförmigen Seitenwand als auch für einen herkömmlichen Metallhalter mit Haltedorn. Eine schnelle und sehr haltbare Befestigung des Dochts in einer vorbestimmten Höhe ist gewährleistet, wenn der Docht in einer kraftschlüssigen Form im Befestigungsbereich festgesetzt, insbesondere festgequetscht, ist.

Insgesamt steht dazu der Docht höher als der Haltebereich, so dass dem Docht bei Unterschreiten einer bestimmten Restmenge an vorhandenem Wachs kein neues Wachs mehr zugeführt wird. Dabei wird insbesondere auch der Rand nicht flüssig. Die Erfindung erreicht die Vorteile, ohne bei der Gestaltung, d. h. insbesondere bei der künstlerisch-ästhetischen Gestaltung einer Kerze, insbesondere mit Gesteck, Abstriche machen zu müssen oder Gestaltungsfreiheiten aufzugeben. Durch die Erfindung wird es insbesondere ermöglicht, eine Kerze oder mehrere Kerzen in einem Gesteck oder in einem Adventskranz ohne ästhetische Einschränkungen angemessen zur Geltung zubringen, wobei alle bekannten Haltevorrichtungen für Kerzen verwendet werden können, insbesondere auch eine Vorrichtung mit Haltedorn im Bereich des Dochts. Der Dochthalteeinsatz sichert zudem den Docht gegen Umfallen.

Vorteilhafte Ausgestaltungen der vorliegenden Erfindung sind in den Unteransprüchen angegeben.

Eine gute Passung eines Haltedorns einer Haltevorrichtung ist gegeben, wenn die Aushöhlung mit einem plastisch verformbaren Material, insbesondere mit Wachs ausgefüllt ist. Ein in die Aushöhlung eingeführter Haltedorn kann somit durch das seitlich festsitzende plastisch verfombare aber ausreichend stabile Material gehalten werden.

Ein einfaches Einführen eines Haltedorns sowie ein sicherer Halt des Dochtbereichs in der Kerze ist gegeben, wenn der Abstandsbereich einen sich in Richtung des Kerzenbodens verbreitenden Bereich aufweist.

Eine sehr auslaufsichere und stabile Kombination aus Kerze und Haltevorrichtung ist gegeben, wenn ein Haltedorn einer Haltevorrichtung der Kerze in die Aushöhlung des Abstandsbereichs des Dochthalteeinsatzes einzuführen ist.

Eine einfache und sichere Vorrichtung ist gegeben, wenn der Dochthalteeinsatz als eine den Docht in Längsrichtung radial umschließende Hülse ausgebildet ist. Auf diese Weise kann beispielsweise der Befestigungsbereich und der Abstandsbereich einstückig ausgebildet sein.

Vorteilhaft ist es, wenn der Dochthalteeinsatz im wesentlichen einstückig aus einem hitzebeständigen Material, insbesondere aus hitzebeständigem Kunststoff, insbesondere Polycarbonat oder Polyetheretherketon, hergestellt ist. Auf diese Weise kann der Dochthalteeinsatz einstückig ausgebildet sein, wobei die Befestigung des Dochts im Befestigungsbereich beispielsweise auch durch Kleben mit einem hitzebeständigen Kleber vorgenommen werden kann.

Vorteilhaft ist es, wenn der Dochthalteeinsatz aus Metall, insbesondere verzintem Kupfer, im Befestigungsbereich und aus Kunststoff, insbesondere Polypropylene, im Abstandsbereich besteht. Der Befestigungsbereich kann somit durch eine Quetschpressung in Haltekontakt mit dem Dochts gebracht werden, während der Kunststoff eine Isolierung gegen ein Weiterleiten von Hitze bietet.

Vorteilhaft ist es, wenn der Dochthalteeinsatz ein hitzebeständiges Material aufweist, das einen geringen Wärmeleitungskoeffizienten, d.i. die spezifische Wärmeleitfähigkeit, aufweist, der insbesondere kleiner als metallische Wärmeleitungskoeffizienten ist, und der insbesondere kleiner als 10 W/Km, weiter insbesondere kleiner als 1 W/Km, weiter insbesondere zwischen 0,1 und 0,9 W/Km, und weiter insbesondere zwischen 0,1 und 0,3, insbesondere etwa 0,2 W/Km, ist. Auf diese Weise ist eine gute und zuverlässige Wärmeisolierung gegeben.

Eine vorteilhafte zusätzliche Sicherung gegen ein Auslaufen des Waches ist gegeben, wenn die Kerze mit einer bodenseitigen, ringnutförmigen Ausnehmung versehen ist, deren Ausnehmungsgeometrie dazu vorgesehen ist, mit der Seitenwandung einer entsprechenden Haltevorrichtung zu korrespondieren und diese aufzunehmen, wobei die Ausnehmung insbesondere so ausgebildet ist, dass die Kerze unter den Benutzungsbedingungen kippsicher gehalten und verflüssigtes Kerzenmaterial durch die Haltevorrichtung zurückgehalten ist.

Dadurch, dass der Haltebereich zumindest den Dochtbereich der Kerze im Kerzenboden umgibt, und dadurch, dass der Haltebereich im wesentlichen topfförmig geschlossen ist, wird das Auslaufen von Kerzenwachs sowie die Verbreitung des Kerzenfeuers sicher verhindert. Es zeigt sich nämlich, dass lediglich die Peripherie des Dochtbereichs aufschmilzt, weil dort selbstverständlich der größte Wärmeeintrag durch die Kerzenflamme stattfindet. Damit ist ein "versteckter" Haltebereich, der quasi beim Gebrauch der Kerze nicht oder kaum sichtbar ist, trotzdem groß genug und sicher genug, um (auslaufendes) Kerzenwachs sicher abzufangen und eine Verbreitung des Kerzenfeuers sicher zu verhindern.

Eine einfache und schnelle sowie zuverlässige Fertigung ist möglich, wenn der Kerzenkörper mitsamt der Ausnehmung zum Einsetzen des Docht und des Dochthalteeinsatzes urgeformt, insbesondere gepresst oder gegossen oder getaucht, ist.

Eine einfache und schnelle sowie zuverlässige Fertigung ist zudem möglich, wenn der Kerzenkörper mitsamt der Ausnehmung für das Einsetzen einer Seitenwandung einer Haltevorrichtung urgeformt, insbesondere gepresst oder gegossen oder getaucht, ist. Insbesondere vorteilhaft ist dies in Verbindung mit der Formung der Ausnehmung zum Einsetzen des Dochts und des Dochthalteeinsatzes. Dadurch ist ein praktisch einstufiges Herstellungsverfahren, welches sehr einfach ausgestaltet ist, gegeben, um den Kerzenkörper herzustellen und es wird ein spezielles Werkzeug zum Urformen praktisch nicht gebraucht.

Eine vereinfachte Herstellung ist möglich, wenn auf den Kerzenkörper durch Tauchen eine Oberflächenbeschichtung aufgebracht ist, wobei der Kerzenkörper mitsamt der Ausnehmung/ den Ausnehmungen getaucht wird, und die in den Kerzenkörper vor dem Tauchen eingebrachte Ausnehmung/ Ausnehmungen derart bemessen ist/sind, dass die endgültige Ausnehmungsgeometrie, insbesondere die Breite der Ausnehmung/ Ausnehmungen, erst durch die Oberflächenbeschichtung resultiert.

Dies bedeutet insbesondere, dass die Dicke einer resultierenden Oberflächenbeschichtung bereits bei der Gestaltung bzw. beim Entwurf des Kerzenkörpers berücksichtigt wirkt. Dadurch kann der Kerzenkörper komplett - insbesondere auch mit dem Kerzenboden mitsamt der Ausnehmung - getaucht werden, sodass auch ein einfacher Tauchvorgang erreicht wird.

Die oben genannten Aufgaben und die genannten Vorteile werden ebenfalls dadurch erreicht, dass eine Kerze nach einem der Ansprüche 1 bis 11 nach dem Herstellungsverfahren gemäß Anspruch 12 hingestellt wird, wobei die Ausnehmung aus dem Wachs ausgefräst wird oder die Kerze in eine Form mit einer entsprechend ausgebildeten Ausnehmung gepresst oder gegossen wird, wobei anschließend ein Docht mit einem Dochthalteeinsatz eingesetzt wird, und insbesondere anschließend die Aushöhlung des Dochthalteeinsatzes mit einem plastisch verformbaren Material, insbesondere mit Wachs ausgefüllt wird.

Die oben genannten Aufgaben werden zudem gelöst durch eine Kombination aus einer Kerze nach einem der Ansprüche 1 bis 11 und einer Haltevorrichtung mit einem Haltedorn zum Einführen in die Aushöhlung des Dochthalteeinsatzes und/oder einem geschlossenen Haltebereich mit einer ringförmigen Seitenwandung wobei die Haltevorrichtung an einer kerzenabgewandten Bodenseite insbesondere eine Befestigungsvorrichtung aufweist, mittels der die Haltevorrichtung in einem Befestigungsbereich eines Kerzenträgers, z.B. eines Kranzes, zu befestigen ist. Die hier dargestellte Haltevorrichtung in einem Befestigungsbereich eines Kerzenträgers, z.B. eines Kranzes, zu befestigen ist. Die hier dargestellte Haltevorrichtung und eine entsprechend geformte Kerze mit einer ringförmigen Ausformung soll auch ohne einen oben dargestellten Dochtbereich erfindungsgemäß verwendet werden, beispielsweise als Haltevorrichtung einer Kerze, mit einem im wesentlichen topfförmig geschlossenen Haltebereich mit einer ringförmigen Seitenwandung, wobei der Haltebereich dazu vorgesehen ist, dass die Kerze mit einer die Seitenwandung aufnehmenden und diese zumindest über einen Teil ihrer Höhe umgebenden Ausnehmung ihres Kerzenbodens in den Haltebereich einzusetzen ist und form- und/oder kraftschlüssig an der Seitenwandung des Haltebereichs gehalten ist, und dass der Haltebereich zumindest einen Dochtbereich der Kerze im Kerzenboden umgibt und der Außendurchmesser der Seitenwandung kleiner als der Außendurchmesser der Kerze ausgebildet ist.

Die Kerze hat beispielsweise eine bodenseitige, ringnutförmige Ausnehmung, deren Ausnehmungsgeometrie dazu vorgesehen ist, mit der Seitenwandung der Haltevorrichtung zu korrespondieren und diese aufzunehmen, wobei die Ausnehmung insbesondere derart ausgebildet ist, dass die Kerze unter den Benutzungsbedingungen kippsicher gehalten und verflüssigtes Kerzenmaterial durch die Haltevorrichtung zurückgehalten ist. Dabei kann es auch vorgesehen sein, dass die Haltevorrichtung teilweise sichtbar ist. Es kann auch vorgesehen sein, dass die Haltevorrichtung größtenteils oder vollständig praktisch unsichtbar innerhalb der Kerze ist.

Vorzugsweise springt der Boden des inneren, zylinderförmigen Abschnitts gegenüber dem Boden des äußeren, ringförmigen Bereichs zurück, und zwar vorzugsweise im wesentlichen um die einfache bis zweifache Dicke bzw. resultierende Dicke des Bodens der Haltevorrichtung, so dass die Haltevorrichtung auch in seitlicher Draufsicht auf die Kerze praktisch vollständig innerhalb der Kerze verschwindet, d. h. im wesentlichen durch den vorspringenden, äußeren, ringförmigen Bereich verdeckt ist.

Vorteilhaft ist kann die erfindungsgemäße Kerze auch für eine Kombination mit einer bodenlosen Haltevorrichtung eingesetzt werden, wobei die Haltevorrichtung mehrere dezentrale Festsetzungsdornen zum Einführen in den Kerzenboden außerhalb des Dochtbereichs aufweist.

Die Erfindung wird im Folgenden anhand von Ausführungsbeispielen in den Figuren näher erläutert. Die Figuren dienen lediglich dem besseren Verständnis der Erfindung und sind daher grob schematisch gehalten. Es zeigen:
- Fig. 1a: einen Querschnitt durch eine erfindungsgemäße Kerze mit einem Dochthalteeinsatz,
- Fig. 1b: einen Querschnitt durch eine erfindungsgemäße Kerze mit einer Haltevorrichtung mit einem Haltedorn,
- Fig. 1c: einen Querschnitt durch eine erfindungsgemäße Kerze mit einer Haltevorrichtung mit einem Haltedorn,
- Fig. 1d: einen Querschnitt durch eine erfindungsgemäße Kerze mit einer bodenlosen Haltevorrichtung mit mehreren Dornen,
- Fig. 2: einen Querschnitt durch eine erfindungsgemäße Kerze mit einer ringförmigen Halteausnehmung,
- Fig. 3: eine perspektivische Ansicht eines Dochthalteeinsatzes einer erfindungsgemäßen Kerze,
- Fig. 4: einen Querschnitt durch einen Dochthalteeinsatz einer erfindungsgemäßen Kerze und
- Fig. 5: einen Querschnitt durch einen Dochthalteeinsatz einer erfindungsgemäßen Kerze.

Fig. 1a zeigt einen Querschnitt durch eine erfindungsgemäße Kerze 2 mit einem Dochthalteeinsatz 51. Der Dochthalteeinsatz 51 weist einen Befestigungsbereich 52 zur Befestigung des Dochts 26 und einen Abstandsbereich 53 zum Herstellen eines sicheren Abstandes 54 des Endes des Dochts 26 vom Kerzenboden 9 auf. Der Abstandsbereich 53 weist wiederum eine Aushöhlung 55 auf, durch die, wie beispielsweise in Fig. 1b gezeigt, ein Haltedorn 57 in den Dochthalteeinsatz 51 hereinragen kann. Durch die erfindungsgemäße Ausgestaltung der Kerze kann verhindert werden, dass der Docht 26 zu weit bis in den Kerzenboden der Kerze 2 abbrennt und somit eine eventuell brennbaren oder temperaturempfindlichen Untergrund beschädigt. Der Dochthalteeinsatz 51 ist dabei so dargestellt, dass er in einer Ausnehmung der Kerze 2 am Bodenbereich eingesetzt ist und an seinem Befestigungsbereich 52 mit dem Docht 26 verbunden, insbesondere gequetscht ist. Der Abstandsbereich 53 verhindert ein Aufwärmen und Flüssigwerden des Wachses im Bereich unterhalb des gequetschten Dochtes 26 und somit wird auch verhindert, dass sich der Dochbereich 10 herauslöst und bei fehlender beispielsweise tellerfömiger Haltevorrichtung nach unten herausrutschen kann.

Fig. 1b zeigt einen Querschnitt durch eine erfindungsgemäße Kerze 2 mit einer Haltevorrichtung 1 mit einem Haltedorn 57. Der Haltedorn 57 ragt bis in die Aushöhlung 55 des Dochthalteeinsatzes 51 herein ohne den Stand der Kerze 2 zu beeinträchtigen. Wenn der Dochthalteeinsatz 51 zudem beispielsweise mit Wachs gefüllt ist, ist eine sicherer Halte der Kerze 2 durch den Haltedorn 57 gewährleistet. Zugleich ist die Kerze 2 durch die selbstlöschende Funktion des Dochtbereichs 10 sicher ausgebildet.

Fig. 1c zeigt einen Querschnitt durch eine erfindungsgemäße Kerze 2 mit einer Haltevorrichtung 1 mit einem Haltedorn 57, wobei zur Befestigung im Untergrund, beispielsweise ein Kranz zusätzliche Steckdornen 17 vorgesehen sind.

Fig. 1d zeigt einen Querschnitt durch eine erfindungsgemäße Kerze 2 mit einer bodenlosen Haltevorrichtung 1 mit mehreren Festsetzungsdornen 58. Die erfindungsgemäße Kerze 2 kann nach dem Abbrennen bis zum Selbstverlöschen des Dochtes 26 für die Umgebung nicht gefährlich werden, da das Wachs in einer nahezu dem Abstand 54 des Dochts 26 zum Kerzenboden 9 entsprechenden Höhe stehen bleibt. Diese Höhe ist schematisch durch eine quert verlaufende gewellte Linie in dem Kerzenkörper gekennzeichnet.

Fig. 2 zeigt einen Querschnitt durch eine erfindungsgemäße Kerze 2 mit einer Höhe 5 mit einer ringförmigen Ausnehmung 6 zum Halten der Kerze 2. Die Kerze 2 wird durch die Seitenwandung 4 der Haltevorrichtung 1 zusätzlich vor einem Auslaufen geschützt und zugleich sicher und von außen unsichtbar gehalten.

Fig. 3 zeigt eine perspektivische Ansicht eines Dochthalteeinsatzes 51 einer erfindungsgemäßen Kerze 2. Der Dochthatteeinsatz 51 weist an seinem unteren Ende im Abstandsbereich 53 einen verbreiterten Bereich 56 eine Aushöhlung 55 auf. Im oberen Befestigungsbereich 52 ist das Material zum Halten des eingesetzten Dochts 26 gequetscht.

Fig. 4 zeigt einen Querschnitt durch einen Dochthalteeinsatz 51 einer erfindungsgemäßen Kerze 2 und Fig. 5 zeigt einen Querschnitt durch einen Dochthalteeinsatz 51 einer erfindungsgemäßen Kerze 2. Der Dochthalteeinsatz 51 weist einen Befestigungsbereich 52 und einen Abstandsbereich 53 mit einem erweiterten Bereich 56 mit einer Aushöhlung 55 auf, so dass beispielsweise ein Haltedorn 57 in den Dornhalteeinsatz 51 hereinragen kann und zugleich die Kerze selbstverlöschend ausgebildet ist. Ein Durchmesser 59 des Befestigungsbereichs 52 kann beispielsweise insbesondere an den Docht 26 angepasst etwa 0,5 mm bis etwa15 mm groß sein, ein Durchmesser 60 im Abstandsbereich etwa 2 mm bis 25 mm. Auf diese Weise kann ein großer Durchmesserbereich und unterschiedliche Kerzengrößen abgedeckt werden.

### Bezugszeichenliste

- 1: Haltevorrichtung
- 2: Kerze
- 3: Haltebereich
- 4: Seitenwandung
- 5: Höhe der Kerze
- 6: Ausnehmung
- 9: Kerzenboden
- 10: Dochtbereich
- 12: Außendurchmesser der Kerze
- 16: kerzenabgewandte Bodenseite des Haltebereichs
- 17: Befestigungsvorrichtung bzw. Steckdorn
- 26: Docht
- 29: Kerzenkörper, Kerzenmaterial
- 51: Dochthalteeinsatz
- 52: Befestigungsbereich
- 53: Abstandsbereich
- 54: Abstand
- 55: Aushöhlung
- 56: verbreiterter Bereich
- 57: Haltedorn
- 58: Festsetzungsdornen
- 59: Durchmesser
- 60: Durchmesser

## Patentansprüche

1. Kerze (2) mit einem Dochtbereich (10), wobei der Dochtbereich (10) einen Dochthalteeinsatz (51) aufweist mit einem Befestigungsbereich (52) für den Docht (26) und einen Abstandsbereich (53) zur Aufrechterhaltung eines vorbestimmten Abstands (54) zu einem Kerzenboden (9) der Kerze (2), wobei der Abstandsbereich (53) des Dochthalteeinsatzes (51) mit einer zum Kerzenboden (9) hin geöffneten Aushöhlung (55) ausgebildet ist, wobei der Docht (26) in einer kraftschlüssigen Form im Befestigungsbereich (52) festgequetscht ist.

2. Kerze nach Anspruch 1, **dadurch gekennzeichnet, dass** die Aushöhlung (55) durch ein plastisch verformbares Material, insbesondere mit Wachs ausgefüllt ist.

3. Kerze nach Anspruch 1 oder 2, **dadurch gekennzeichnet, dass** der Abstandsbereich (52) einen sich in Richtung des Kerzenbodens (9) verbreitenden Bereich (56) aufweist.

4. Kerze nach einem der Ansprüche 1 bis 3, **dadurch gekennzeichnet, dass** ein Haltedorn (57) einer Haltevorrichtung (1) der Kerze (2) in die Aushöhlung (55) des Abstandsbereichs (53) des Dochthalteeinsatzes (51) einzuführen ist.

5. Kerze nach einem der Ansprüche 1 bis 4, **dadurch gekennzeichnet, dass** der Dochthalteeinsatz (51) als eine den Docht (26) in Längsrichtung radial umschließende Hülse ausgebildet ist.

6. Kerze nach einem der Ansprüche 1 bis 5, **dadurch gekennzeichnet, dass** der Dochthalteeinsatz (51) im wesentlichen einstückig aus einem hitzebeständigen Material, insbesondere aus hitzebeständigem Kunststoff, insbesondere Polycarbonat oder Polyetheretherketon gebildet ist.

7. Kerze nach einem der Ansprüche 1 bis 6, **dadurch gekennzeichnet, dass** der Dochthalteeinsatz (51) aus Metall, insbesondere verzinntem Kupfer, im Befestigungsbereich (52) und aus Kunststoff, insbesondere aus Polypropylene, im Abstandsbereich (53) aufgebaut ist.

8. Kerze nach einem der Ansprüche 1 bis 7, **dadurch gekennzeichnet, dass** der Dochthalteeinsatz (51) ein hitzebeständiges Material aufweist, das einen Wärmeleitungskoeffizienten aufweist, der kleiner als 10 W/Km, weiter insbesondere kleiner als 1 W/Km, weiter insbesondere zwischen 0,1 und 0,9 W/Km, und weiter insbesondere zwischen 0,1 und 0,3, insbesondere etwa 0,2 W/Km, ist.

9. Kerze nach einem der Ansprüche 1 bis 8, **dadurch gekennzeichnet, dass** der Kerzenkörper (29) mitsamt der Ausnehmung zum Einsetzen des Dochts und des Dochthalteeinsatzes urgeformt, insbesondere gepresst oder gegossen oder getaucht, ist.

10. Kerze nach einem der Ansprüche 1 bis 9, **dadurch gekennzeichnet, dass** der Kerzenkörper (29) mitsamt der Ausnehmung für das Einsetzen einer Seitenwandung einer Haltevorrichtung urgeformt, insbesondere gepresst oder gegossen oder getaucht, ist.

11. Kerze nach einem der Ansprüche 1 bis 10, **dadurch gekennzeichnet, dass** auf den Kerzenkörper (29) durch Tauchen eine Oberflächenbeschichtung aufgebracht ist, wobei der Kerzenkörper (29) mitsamt der Ausnehmung/ den Ausnehmungen getaucht wird, und die in den Kerzenkörper (29) vor dem Tauchen eingebrachte Ausnehmung/ Ausnehmungen derart bemessen ist, dass die endgültige Ausnehmungsgeometrie, insbesondere die Breite der Ausnehmung/ Ausnehmungen, erst durch die Oberflächenbeschichtung resultiert.

12. Herstellungsverfahren einer Kerze (2) nach einem der Ansprüche 1 bis 11, wobei die Ausnehmung aus dem Wachs ausgefräst wird oder die Kerze (2) in eine Form mit einem entsprechend ausgebildeten Ausnehmung gepresst oder gegossen wird, wobei insbesondere ein Docht (26) mit einem Dochthalteeinsatz (51) eingesetzt wird, und insbesondere anschließend die Aushöhlung (55) des Dochthalteeinsatzes (51) mit einem plastisch verformbaren Material, insbesondere mit Wachs, ausgefüllt wird.

13. Kombination aus einer Kerze nach einem der Ansprüche 1 bis 12, und einer Haltevorrichtung (1) mit einem Haltedorn (57) zum Einführen in die Aushöhlung des Dochthalteeinsatzes (51) und/oder einem geschlossenen Haltebereich (3) mit einer ringförmigen Seitenwandung (4) wobei die Haltevorrichtung an einer kerzenabgewandten Bodenseite (16) insbesondere eine Befestigungsvorrichtung (17) aufweist, mittels der die Haltevorrichtung in einem Befestigungsbereich eines Kerzenträgers, z.B. eines Kranzes, zu befestigen ist.

14. Kombination nach Anspruch 13, **dadurch gekennzeichnet, dass** die Haltevorrichtung (1) mehrere dezentrale Festsetzungsdornen (58) zum Einführen in den Kerzenboden (9) außerhalb des Dochtbereichs (10) aufweist.

## Claims

1. Candle (2) with a wick area (10), whereas the wick area (10) provides a wick holding insert (51) with a connection area (52) for the wick (26) and a distance area (53) to the maintenance of a predetermined distance (54) to a candle ground (9) of the candle (2), whereas the distance area (53) of the wick holding insert (51) is established with an opening (55) which is open in relation to the candle ground (9), whereas the wick (26) is crimped in a friction-locked manner in the connection area (52).

2. Candle according to claim 1, **characterized by** that from cavity (55) are filled by a plastically deformable material, in particular with wax.

3. Candle according to claim 1 or 2, **characterized by** that the distance area (52) has a spreading area (56) into the direction of the candle ground (9).

4. Candle according to claim one of the claims 1 to 3, **characterized by** that a hold thorn (57) of a hold device (1) of the candle (2) is to be introduced into the cavity (55) of the distance area (53) of the wick holding insert (51).

5. Candle according to claim one of the claims 1 to 4, **characterized by** that the wick holding insert (51) is built as a radial surrounding jacket of the wick (26) into longitudinal direction.

6. Candle according to claim one of the claims 1 to 5, **characterized by** that the wick holding insert (51) is built basically in one piece of a heat-resistant material, in particular of heat heat-resistant plastics, in particular polycarbonate or polyetheretherketone.

7. Candle according to claim one of the claims 1 to 6, **characterized by** that the wick holding insert (51) is made of metal, in particular of tinned copper, in the connection area (52) and made of plastics, in particular of Polypropylene, in the distance area (53).

8. Candle according to claim one of the claims 1 to 7, **characterized by** that the wick holding insert (51) shows a heat-resistant material, that has a heat conduction coefficient, which is smaller than 10 W/km, further in particular smaller than 1 W/km, further in particular between 0.1 and 0.9 W/km, and further in particular between 0.1 and 0.3, in particular about 0.2 W/km.

9. Candle according to claim one of the claims 1 to 8, **characterized by** that the candle body (29) with the cavity for the inserting of the wick and the wick holding insert is primary shaped, especially pressed or casted or dipped.

10. Candle according to claim one of the claims 1 to 9, **characterized by** that the candle body (29) with the opening for the inserting of a side wall of a holding device is primary shaped, especially pressed or casted or dipped.

11. Candle according to claim one of the claims 1 to 10, **characterized by** that a surface coating is brought on the candle body (29) by dipping, whereas the candle body (29) is dipped together with the opening, and the opening, introduced into the candle body (29) opening before the diving is calculated in that way, that the final geometry of the opening, in particular the width of the opening, results from the surface coating.

12. Method of manufacturing of a candle (2) according to one of the claims 1 to 11, whereas the opening is cut out from the wax or the candle (2) is pressed or poured into a form with an accordingly qualified opening, whereas in particular a wick (26) is inserted with a wick holding insert (51) and in particular subsequently the opening (55) of the wick hold insert (51) is filled with a plastically deformable material, in particular with wax.

13. Combination of a candle according to claim one of the claims 1 to 12, and holding device (1) with a hold thorn (57) for introducing in the opening of the wick holding insert (51) and/or a closed holding area (3) with a ring-shaped side wall (4), whereas the holding device has at a candle averted ground side (16), in particular a connection device (17) by which the holding device is to be fastened in a connection area of a candle bearer, e.g., of a wreath.

14. Combination according to claim 13, **characterized by** that the holding device (1) has several decentralised fixing thorns (58) for introducing in the candle ground (9) out of the wick area (10).

## Revendications

1. Bougie (2) avec une zone de mèche (10), et la zone de mèche (10) présenter un insert pour tenir la mèche (51) avec une zone de fixation (52) pour la mèche (26) et une zone de distance (53) au maintien d'une distance prédestinée (54) à un sol de bougies (9) de la bougie (2), et la zone de distance (53) de insert pour tenir la mèche (51) avec l'un cavité (55) ouverte là au sol de bougies (9) de forme est et la mèche (26) est en forme concluante de force dans le domaine de fixation (52) contusionner.

2. Bougie selon la revendication 1, **caractérisé en ce que** la cavité (55) sont remplis par un matériel déformable plastique, en particulier avec la cire.

3. Bougie selon la revendication 1 ou 2, **caractérisé en ce que** le domaine de distance (52) montre zonees (56) répandant soi en direction du sol de bougies (9).

4. Bougie selon l'une quelconque des revendications 1 à 3, **caractérisé en ce qu'**une épine d'appui (57) d'un dispositif d'appui (1) de la bougie (2) est à introduire dans la cavité (55) de une zone de distance (53) de le insert pour tenir la mèche (51).

5. Bougie selon l'une quelconque des revendications 1 à 4, **caractérisé en ce que** le insert pour tenir la mèche (51) est formé a la gousses entourant dans le direction longitudinale de la mèche (26).

6. Bougie selon l'une quelconque des revendications 1 à 5, **caractérisé en ce que** le insert pour tenir la mèche (51) est formé en substance d'un seul tenant d'un matériel réfractaire, en particulier de la matière plastique, en particulier Polycarbonat ou Polyetheretherketon.

7. Bougie selon l'une quelconque des revendications 1 à 6, **caractérisé en ce que** le insert pour tenir la mèche (51) est construit du métal, en particulier de ètain cuivre, dans le domaine de fixation (52) et de matière plastique, en particulier de Polypropylene, dans la zone de distance (53).

8. Bougie selon l'une quelconque des revendications 1 à 7, **caractérisé en ce que** le insert pour tenir la mèche (51) présenter un matériel thermostable, qui présenter un coefficient conduction thermique, qui est plus petit que 10 watts/km, plus loin en particulier plus petit que 1 watt / km, plus loin en particulier entre 0,1 et 0,9 watts/km, et plus loin en particulier entre 0,1 et 0,3, en particulier environ 0,2 watts/km.

9. Bougie selon l'une quelconque des revendications 1 à 8, **caractérisé en ce que** le corps de bougies (29) avec le cavité pour mettre de la mèche et insert pour tenir la mèche de manière protoformée, en particulier est pressé ou arrosé ou plongé.

10. Bougie selon l'une quelconque des revendications 1 à 9, **caractérisé en ce que** le corps de bougies (29) avec le cavité pour mettre de le flanc de paroire de un dispositif d'appui, en particulier est pressé ou arrosé ou plongé.

11. Bougie selon l'une quelconque des revendications 1 à 10, **caractérisé en ce que** sur le corps de bougies (29) est montre en plongeant un revêtement de surfaces et le corps de bougies (29) avec exclusion/s est plongé, et le exclusion dépose en le corps de bougies (29) avant de plonger est tellement mesuré que définitif le géométrie de le cavité, en particulier la largeur cavité/s, résulte par le revêtement de surfaces.

12. Procédé de fabrication d'une bougie (2) selon l'une quelconque des revendications 1 à 11, et le cavité est fraiser de la cire ou la bougie (2) est pressé ou est arrosé en une exclusion proportionnellement qualifié et en particulier une mèche (26) avec le insert pour tenir la mèche (51) est mise, et en particulier ensiute le cavité (55) de le insert pour tenir la mèche (51) est remplie avec un matériel déformable plastique, en particulier avec la cire.

13. Combinaison d'une bougie selon l'une quelconque des revendications 1 à 12, et un dispositif d'appui (1) avec une épine d'appui (57) pour introduire dans le cavité de insert pour tenir la mèche (51) et/ou à un domaine d'appui (3) fermé avec un panneau letéral circulaire (4) et la dispositif d'appui dès tournaient le côté à fond de la bougie (16) présenter en particulier un dispositif de fixation (17) au moyen duquel le dispositif d'appui est à fixer dans un domaine de fixation d'un porteur de bougie, par exemple, d'une couronne.

14. Combinaison selon revendication 13, **caractérisé en ce que** dispositif d'appui (1) présenter plusieurs épines de fixation décentralisées (58) pour introduire dans le fond de bougie (9) à part à moitié du domaine de mèche (10).
